# EUROPÄISCHE PATENTANMELDUNG

(11) **EP 4 703 534 A1**
(43) Veröffentlichungstag der Anmeldung: **04.03.2026**
(21) Anmeldenummer: 25197535.5
(22) Anmeldetag: 22.08.2025
(51) Int. Cl.: E04G 21/20

(54) **VORRICHTUNG ZUM AUFTRAGEN VON MÖRTEL AUF EINE REIHE VON MAUERSTEINEN**

(30) Priorität: 29.08.2024 DE 102024124768
(71) Anmelder: Rimatem GmbH, 89561 Dischingen (DE)
(72) Erfinder: Riffel, Tobias, 89561 Dischingen (DE)
(74) Vertreter: Schmid, Wolfgang

(57) **Zusammenfassung**

Eine Vorrichtung (1) zum Auftragen von Mörtel auf eine Reihe von Mauersteinen (2) weist einen Vorratsbehälter (3) und eine Mörtelauftragseinrichtung (4) auf, die eine Ausgabeöffnung (5) aufweist und die so ausgebildet ist, dass der Mörtel über die Ausgabeöffnung (5) in unterschiedlichen Breiten auf die Mauersteine (2) auftragbar ist.

## Beschreibung

Die Erfindung betrifft eine Vorrichtung zum Auftragen von Mörtel, insbesondere Dünnbettmörtel, auf eine Reihe von Mauersteinen, mit einem Vorratsbehälter und mit einer Mörtelauftragseinrichtung.

Ein Verfahren und eine Vorrichtung zur Herstellung von Mauerwerk mit einem entlang einer Reihe von Mauersteinen verfahrbaren Mörtelauftragsgerät ist aus der DE 198 13 583 A1 bekannt.

Der vorliegenden Erfindung liegt die Aufgabe zugrunde, eine Vorrichtung zum Auftragen von Mörtel auf eine Reihe von Mauersteinen zu schaffen, bei der relativ schnell und auf einfache Weise die aufzutragende Mörtelschicht auf unterschiedliche Breiten von Mauersteinen einstellbar ist.

Erfindungsgemäß wird diese Aufgabe durch die in Anspruch 1 genannten Merkmale gelöst.

Erfindungsgemäß ist die eine Ausgabeöffnung zum Ausgeben des Mörtels aufweisende Mörtelauftragseinrichtung so ausgebildet ist, dass der Mörtel über die Ausgabeöffnung in unterschiedlichen Breiten auf die Mauersteine auftragbar ist. Dadurch wird eine sehr einfache Anpassung des ausgegebenen Mörtels auf die jeweils vorhandenen Mauersteine erreicht, sodass Mauerwände mit verschiedensten Wandstärken in einem störungsfreien Produktionsablauf und ohne bzw. mit sehr geringen Ausfallzeiten hergestellt werden können.

Durch automatisches Verfahren des Vorratsbehälters kann Mörtel, insbesondere Dünnbettmörtel, auf eine Reihe bzw. Lage von Mauersteinen, insbesondere bis zu einer Höhe von ca. 3,50 m, lagenweise aufgetragen werden.

In einer sehr vorteilhaften Weiterbildung der Erfindung kann vorgesehen sein, dass die Mörtelauftragseinrichtung eine im Bereich der Ausgabeöffnung angeordnete Auftragswalze zum Auftragen des Mörtels auf die Mauersteine und eine oberhalb der Auftragswalze angeordnete Mischwelle aufweist, wobei die Auftragswalze austauschbar in der Mörtelauftragseinrichtung angeordnet ist, und wobei zur Einstellung auf unterschiedliche Breiten von Mauersteinen Auftragswalzen mit unterschiedlicher Länge in die Mörtelauftragseinrichtung einsetzbar sind. Durch die separate Anordnung der Auftragswalze und deren flexibler Austauschbarkeit lässt sich die Vorrichtung zum Auftragen von Mörtel relativ schnell und ohne großen Aufwand durch einen entsprechenden Austausch auf unterschiedliche Mauerbreiten einstellen. Hierzu können Auftragswalzen unterschiedlicher Länge eingesetzt werden, die jeweils nur so lang sind wie die aufzubringende Mörtelschicht, wobei der restliche, außenliegende Bereich entsprechend verschlossen bleibt. Dies stellt somit eine sehr einfache Möglichkeit dar, um die Menge des ausgegebenen Mörtels an die Größe, insbesondere die Breite, der zur Erstellung einer bestimmten Mauerwand erforderlichen Mauersteine anzupassen. Ein weiterer Vorteil der Austauschbarkeit der Auftragswalzen besteht darin, dass durch den Austausch der Auftragswalzen eine einfache Reinigung der Mörtelauftragseinrichtung möglich ist.

In einer Ausgestaltung kann vorgesehen sein, dass die Auftragswalze über eine Schwenk- oder Kippeinrichtung in der Mörtelauftragseinrichtung gelagert ist. Dadurch lässt sich ein sehr schneller und einfacher Austausch der Auftragswalze erreichen, insbesondere wenn dieselbe mittels eines Schnellverschlusses mit der Mörtelauftragseinrichtung verbunden ist.

Wenn die Auftragswalze und/oder die Mischwelle mittels wenigstens eines Antriebsmotors antreibbar ist, kann der Mörtel auf sehr einfache Weise von dem Vorratsbehälter zu der Ausgabeöffnung transportiert werden. Der Antrieb der Auftragswalze und/oder der Mischwelle kann dabei über ein oder mehrere mit dem Antriebsmotor verbundene Zahnräder erfolgen. Der Antriebsmotor treibt vorzugsweise sowohl die Auftragswalze als auch die Mischwelle an, wobei eine Kopplung über das wenigstens eine Zahnrad möglich ist. Die über oder neben der Auftragswalze angeordnete Mischwelle kann neben einem Mörteltransport auch dazu dienen, die Auftragswalze zu säubern. Zur Säuberung kann die Mischwelle an der Auftragswalze anliegen und diese können mit unterschiedlichen Geschwindigkeiten rotieren, sodass ein Abstreifeffekt entsteht. Die Mörtelauftragseinrichtung kann im Bereich der Ausgabeöffnung auch mit einem Gittervorsatz versehen sein. Durch den Gittervorsatz kann Mörtel auf die Mauersteine vollflächig auch in Streifenform aufgebracht werden.

Um in dem Fall, in dem eine kleinere Auftragswalze eingesetzt wird, ein Ausgeben von Mörtel in Bereiche, in denen sich keine Mauersteine befinden, zu vermeiden, kann vorgesehen sein, dass in einem Bereich neben der Auftragswalze eine Abdeckung zum Abdecken der Ausgabeöffnung angeordnet ist.

Eine weitere Ausgestaltung der Erfindung kann darin bestehen, dass zum Austauschen der Auftragswalze ein Einschiebelement zum Abdecken der Ausgabeöffnung in die Mörtelauftragseinrichtung einschiebbar ist. Dies stellt sicher, dass auch beim Austauschen der Auftragswalze kein Mörtel aus der Ausgabeöffnung gelangen kann. Dadurch wird eine Verschmutzung der zu erstellenden Mauerwand und der Vorrichtung vermieden.

In einer weiteren sehr vorteilhaften Ausgestaltung der Erfindung kann vorgesehen sein, dass die Mörtelauftragseinrichtung mit einem Einstellglied zum Einstellen der aufgetragenen Breite des Mörtels versehen ist. Das Einstellglied kann zum Beispiel in Form eines bzw. mehrerer Absperrbleche ausgeführt sein. Je nach Größe der zu erstellenden Mauerwand können dann, gegebenenfalls programmseitig gesteuert, ein oder mehrere Absperrbleche entfernt bzw. hinzugefügt werden, um mehr oder weniger Mörtel auszugeben, sodass dieser auf individuelle Lochbilder der Mauersteine bedarfsgerecht aufgetragen werden kann. Bei dieser Ausführungsform kann auf eine Auftragswalze verzichtet werden. Es ist jedoch auch möglich, beide Lösungen zu kombinieren, d.h. sowohl das Einstellglied als auch die Auftragswalze vorzusehen.

Um für den jeweiligen Anwendungsfall die gewünschte Mörtelmenge auszugeben, kann des Weiteren vorgesehen sein, dass die Mörtelauftragseinrichtung eine Einstelleinrichtung zum Einstellen der auf die Mauersteine aufgetragenen Mörtelmenge aufweist.

In einer weiteren vorteilhaften Ausgestaltung der Erfindung kann eine Wiegeeinrichtung zur Ermittlung der Masse des Vorratsbehälters vorgesehen sein. Dadurch kann ermittelt werden, ob und wieviel Mörtel pro Mauerlage aufgetragen wird. Der Vorratsbehälter kann somit entsprechend vorheriger Berechnungen und im Hinblick auf noch benötigte Mengen am Mörtel bedarfsgerecht gefüllt werden, sodass stets ausreichend Mörtel, jedoch kein Überschuss vorhanden ist, der dann im Nachgang entsorgt werden müsste. Dies hat neben Vorteilen im Produktionsablauf auch positive Auswirkungen auf einen bedarfsgerechten Materialverbrauch.

Des Weiteren kann an dem Vorratsbehälter wenigstens eine Wassersprühdüse angeordnet sein. Auf diese Weise kann auf die jeweils oberste Mauerlage Wasser in manuell oder programmseitig einstellbarer Menge aufgesprüht werden. Je nach Verarbeitung des Mörtels kann dies vor, nach und/oder mit dem Mörtelauftrag erfolgen.

Vorteilhafte Weiterbildungen und Ausgestaltungen ergeben sich aus den übrigen Unteransprüchen und aus dem nachfolgend anhand der Zeichnung prinzipmäßig beschriebenen Ausführungsbeispiel.

Es zeigt:
- Fig. 1: eine erfindungsgemäße Vorrichtung zum Auftragen von Mörtel;
- Fig. 2: eine Seitenansicht der Vorrichtung aus Fig. 1;
- Fig. 3: eine perspektivische Ansicht einer Weiterbildung der erfindungsgemäßen Vorrichtung;
- Fig. 4: eine Seitenansicht der Vorrichtung aus Fig. 3;
- Fig. 5: ein Zusatzteil zur Verwendung mit der erfindungsgemäßen Vorrichtung;
- Fig. 6: ein alternatives Zusatzteil zur Verwendung mit der erfindungsgemäßen Vorrichtung;
- Fig. 7: eine weitere Darstellung der erfindungsgemäßen Vorrichtung;
- Fig. 8: eine weitere Darstellung der erfindungsgemäßen Vorrichtung;
- Fig. 9: eine weitere Darstellung der erfindungsgemäßen Vorrichtung;
- Fig. 10: eine weitere Darstellung der erfindungsgemäßen Vorrichtung;
- Fig. 11: eine weitere Darstellung der erfindungsgemäßen Vorrichtung; und
- Fig. 12: eine weitere Darstellung der erfindungsgemäßen Vorrichtung.

Fig. 1 zeigt eine Vorrichtung 1 zum Auftragen von Mörtel auf eine Reihe von sehr schematisch dargestellten Mauersteinen 2. Die Vorrichtung 1 weist einen Vorratsbehälter 3, der auch als Mörtelkübel bezeichnet werden kann, und eine an der Unterseite des Vorratsbehälters 3 angeordnete Mörtelauftragseinrichtung 4 auf. Die Mörtelauftragseinrichtung 4 weist wiederum eine Ausgabeöffnung 5 auf, über die der Mörtel, insbesondere Dünnbettmörtel ausgegeben wird und die, wie nachfolgend ausführlich erläutert, so ausgebildet ist, dass der Mörtel über die Ausgabeöffnung 5 in unterschiedlichen Breiten auf die Mauersteine 2 auftragbar ist. Die Ausgabeöffnung 5 ist dabei breiter als jede mögliche Steinlage, die mit der Vorrichtung 1 verarbeitet werden kann.

Die Mörtelauftragseinrichtung 4 ist an einer nicht näher dargestellten Führungseinrichtung 6 der Vorrichtung 1, insbesondere einer Führungsschiene, verstell- und verfahrbar befestigt, wodurch sie über die Länge einer zu erstellenden Reihe von Mauersteinen 2 verfahrbar und auch in der Höhe verstellbar ist.

In der in Fig. 1 dargestellten Ausführungsform weist die Mörtelauftragseinrichtung 4 der Vorrichtung 1 eine im Bereich der Ausgabeöffnung 5 angeordnete Auftragswalze 7 zum Auftragen des Mörtels auf die Mauersteine 2 und eine oberhalb der Auftragswalze 7 angeordnete Mischwelle 8 auf. Die Mischwelle 8 ist im vorliegenden Fall über die Breite der Mauersteine 2 in Schneckenform ausgebildet und oberhalb der Auftragswalze 7 angeordnet. Der Abstand und die Zuordnung der Mischwelle 8 zu der Auftragswalze 7 sind so gewählt, dass die Auftragswalze 7 bei ihrer Rotation durch die Mischwelle 8 gesäubert wird. Die Mischwelle 8 kann eine derartige Steigung aufweisen, dass der Mörtel vermehrt einer Seite der Mörtelauftragseinrichtung 4 zugeführt wird.

Die Auftragswalze 7 ist austauschbar in der Mörtelauftragseinrichtung 4 angeordnet. Zur Einstellung auf unterschiedliche Breiten von Mauersteinen 2 sind Auftragswalzen 7 mit unterschiedlicher Länge in die Mörtelauftragseinrichtung 4 einsetzbar, um auf diese Weise zu erreichen, dass der Mörtel über die Ausgabeöffnung 5 in unterschiedlichen Breiten auf die Mauersteine 2 aufgetragen werden kann.

Auf die Auftragswalze kann verzichtet werden, wenn die Mörtelauftragseinrichtung 4 mit einem in den Figuren nicht dargestellten Einstellglied zum Einstellen der aufgetragenen Breite des Mörtels versehen ist.

Die Auftragswalze 7 und/oder die Mischwelle 8, im vorliegenden Fall sowohl die Auftragswalze 7 als auch die Mischwelle 8, sind mittels wenigstens eines in Fig. 2 dargestellten Antriebsmotors 9 antreibbar. Über Zahnräder 10, die mit dem Antriebsmotor 9 verbunden sind und die die Auftragswalze 7 mit der Mischwelle 8 verbinden, werden sowohl die Mischwelle 8 als auch die Auftragswalze 7 in Rotation versetzt. Die Zahnräder 10 bewirken im vorliegenden Fall, dass die Auftragswalze 7 in gegenläufiger Richtung zu der Mischwelle 8 rotiert. Auch ein zahnradunabhängiger Antrieb, d.h. ein getrennter Antrieb von Mischwelle 8 und der Auftragswalze 7, ist möglich.

Als Antriebsmotor 9 wird im vorliegenden Fall ein frequenzgesteuerter Elektromotor verwendet, dessen Geschwindigkeit stufenlos regelbar ist, sodass auch die Drehzahlen der Mischwelle 8 und der Auftragswalze 7 stufenlos geregelt werden können. Der Antriebsmotor 9 ist auch unabhängig von dem Vorschub durch die Führungseinrichtung 6 aktivierbar, wodurch der Mörtelauftrag individuell steuerbar ist. Auf diese Weise können zum Beispiel auch durch eine Antriebsunterbrechung des Antriebsmotors 9 zu der Auftragswalze 7 während eines kontinuierlichen Vorschubs der Mörtelauftragseinrichtung 4 durch die Führungseinrichtung 5 Freistellen für Fenster und Türen geschaffen werden, wobei dennoch eine kontinuierliche, fortlaufende Bewegung des Vorratsbehälters 3 gewährleistet ist.

Die Auftragswalze 7 ist über eine ebenfalls in Fig. 2 dargestellte Schwenk- oder Kippeinrichtung 11 in der Mörtelauftragseinrichtung 4 gelagert. Die Schwenk- oder Kippeinrichtung 11 weist im dargestellten Ausführungsbeispiel einen als Drehpunkt dienenden Einhängebolzen 11a und auf der gegenüberliegenden Seite einen Schnellverschluss 11b auf, sodass die Auftragswalze 7 in sehr kurzer Zeit insbesondere durch Einhängen an der Mörtelauftragseinrichtung 4 angebracht und an derselben verriegelt bzw. von derselben abgenommen werden kann. Durch die Schwenkeinrichtung 11 können problemlos und auf einfache Weise zur Anpassung an die jeweilige Breite der Mauersteine 2 jeweilige Auftragswalzen 7 mit der jeweils hierzu passenden Länge eingesetzt werden.

Wie in Fig. 4 erkennbar, ist die Mörtelauftragseinrichtung 4 weiterhin mit einem im vorliegenden Fall über in Langlöchern angeordnete Schrauben 12 variabel verstellbares Abstreifglied 13, zum Beispiel einem Abstreifblech, zur Einstellung bzw. Regulierung der Dicke der Mörtelschicht direkt an der Ausgabeöffnung 5 versehen. Zwischen der Auftragswalze 7 und dem Abstreifglied 13 befindet sich die Ausgabeöffnung 5 für den Mörtel, über die der Mörtel vollflächig auf die Mauersteine 2 aufgebracht werden kann. Die Breite des Mörtelauftrags entspricht dabei im Wesentlichen der Breite der Mauersteine 2. Unterhalb des Abstreifglieds 13 befindet sich ein weiteres Blech, das in Abhängigkeit von der verwendeten Sorte der Mauersteine 2 mit Zahnung als Blech 14a (Fig. 5) oder ohne Zahnung als Blech 14b (Fig. 6) ausgebildet sein kann und einen reihenweisen bzw. flächendeckenden Mörtelauftrag ermöglicht. Der dabei außenliegende Bereich der Auftragswalze 7 wird gegen Eingriff durch eine in einem Bereich neben der Auftragswalze 7 angeordnete Abdeckung 15 zum teilweisen Abdecken der Ausgabeöffnung 5 geschützt. Die Abdeckung 15 ist in den Figuren 3 und 4 erkennbar.

Soll Mörtel auf Mauersteine 2 aufgebracht werden, die eine geschlossene Oberseite aufweisen, wie zum Beispiel Kalksandsteine, so kann die Auftragswalze 7 auch mit einem nicht dargestellten Gittervorsatz versehen werden, durch den Mörtel in Streifenform auf die Mauersteine 2 aufgebracht wird. Auf diese Weise ergibt sich ein Auftragsverfahren wie mit einer Zahnspachtel. Durch unterschiedliche Zahnungen können dabei auch unterschiedliche Streifen von Mörtel aufgebracht werden. Neben einem streifenförmigen oder vollflächigen Auftrag des Mörtels ist es durch ein programmgesteuertes Öffnen und Schließen von gegebenenfalls nur Teilbereichen der Ausgabeöffnung 5 auch möglich, Löcher auszusparen und den Mörtel nur auf die Steinstege aufzutragen.

Wenn eine Auftragswalze 7 ausgetauscht werden soll, kann, um ein Auslaufen von Mörtel aus dem Vorratsbehälter 3 zu verhindern, ein Einschiebelement 16a zum Abdecken der Ausgabeöffnung 5 in die Mörtelauftragseinrichtung 4 eingeschoben werden. Das Einschiebelement 16a ist vorzugsweise als Einschiebeblech ausgebildet und kann manuell oder elektrisch eingeschoben werden. Auch wenn sich der Vorratsbehälter 3 im Wechselzustand befindet, dient das Einschiebeelement 16a als Absperrverriegelung und wird oberhalb der Zahnräder 10 oder über die Rückseite des Vorratsbehälters 3 über die gesamte Breite des Vorratsbehälters 3 eingeführt. Während des Betriebes wird ein verkürztes, ebenfalls als Einschiebeblech ausgebildetes Einschiebelement 16b verwendet, um den Mörtel problemlos auftragen zu können. Es sind demnach zwei verschiedene Einschiebelemente 16a und 16b mit unterschiedlichen Längen für zwei unterschiedliche Zustände vorhanden. Nach dem Austausch der Auftragswalze 7 wird das Einschiebelement 16a herausgenommen und durch das Einschiebelement 16b, woraufhin die Produktion fortgesetzt werden kann. Die Einschiebelemente 16a und 16b sind in Fig. 8 im nicht montierten und in den Figuren 9 und 10 im montierten Zustand dargestellt.

An dem Vorratsbehälter 3 ist wenigstens eine, im vorliegenden Fall mehrere Wassersprühdüsen 17 angeordnet, die in der Lage sind, richtungsabhängig vor, nach und/oder mit dem Mörtelauftrag Wasser auf die jeweils oberste Mauerlage in manuell oder programmseitig einstellbarer Menge aufzusprühen. Auf diese Weise ist es möglich, lagenweise und automatisch aus dem Vorratsbehälter 3 Trockenmörtel aufzubringen. Hierzu wird jeweils die oberste Lage an Mauersteinen 2 vor und/oder nach dem Auftrag des Trockenmörtels mit Wasser aus den Wassersprühdüsen 17 besprüht, um einen Verbund der Mauersteine 2 im zulassungstechnischen Bereich zu garantieren. Wenn das Wasser vor dem Aufbringen des Trockenmörtels aufgesprüht wird, erhalten die Mauersteine 2 die erforderliche Kontaktfeuchte. Das Aufsprühen von Wasser nach dem Aufbringen des Trockenmörtels sorgt für eine Befeuchtung der oberen Schicht des Trockenmörtels, sodass eine Mischung desselben nicht erforderlich ist.

Alternativ zu dem Trockenmörtelauftrag und Wasserbesprühen ist es auch möglich, dem Trockenmörtel unmittelbar an der Mörtelauftragseinrichtung 4 Wasser beizumengen, beispielsweise indem ein Mundstück Trockenmörtel und Wasser zusammenbringt. Dadurch ist es möglich, einen 3D-Druck mit Benetzung der Steinstege, insbesondere nur der Steinstege, auch bei komplexen Geometrien zu realisieren und den Materialverbrauch auf ein Minimum zu beschränken.

Des Weiteren kann ein vorzugsweise programmseitig gesteuertes, zur Regelung der Ausgabe von Wasser aus den Wassersprühdüsen 17 dienendes Regelventil 18, vorzugsweise inklusive einer Temperaturmessung, vorgesehen sein, das dazu dienen kann, die dem Mörtel zugeführte Wassermenge an die Umgebungsbedingungen vor Ort, wie zum Beispiel die Temperatur, anzupassen und den Auftrag von Mörtel auf die Reihe von Mauersteinen 2 zu überwachen. Dieses in die Vorrichtung 1 integrierte Regelventil, vorzugsweise mit Temperatursensor, sensorgeführter Durchfluss- und Leistungsregelung sowie Leistungs- und Energiemonitoringfunktion, ermöglicht ganzjährig eine zulassungskonforme Materialkonsistenz ohne Produktionsausfälle.

Mittels einer in die Vorrichtung 1 integrierten, insbesondere an der Führungseinrichtung 6 angebrachten und in den Figuren 11 und 12 dargestellten Wiegeeinrichtung 19 kann die Masse des Vorratsbehälters 3 ermittelt werden. Im vorliegenden Fall liegt der Vorratsbehälter 3 während des Betriebes auf der Wiegeeinrichtung 19 auf oder ist an derselben aufgehängt, sodass die Masse des Vorratsbehälters 3 fortlaufend erfasst werden kann. Durch programmseitige Berechnungen kann die Mörtelauftragsmenge durch den Masseunterschied überwacht werden, wobei es durch einen die Soll-Ist-Materialmengenvergleich ermittelt werden kann, ob und wie viel Material pro Mauerlage bzw. Abschnitt einer Mauerwand aufgetragen wird. Dabei kann sowohl entsprechend der programmseitigen Berechnungen als auch im Hinblick auf noch benötigte Materialmengen der Materialbedarf berechnet und der Vorratsbehälter 3 bedarfsgerecht nachgefüllt werden, sodass stets genügend Material vorhanden ist, aber es zu keinem Materialüberschuss kommt und dieses im Nachgang entsorgt werden muss. Neben Vorteilen im Produktionsablauf hat dies auch positive Auswirkungen auf einen bedarfsgerechten Materialverbrauch und beeinflusst daher den Gesamtprozess nachhaltig.

## Patentansprüche

1. Vorrichtung (1) zum Auftragen von Mörtel auf eine Reihe von Mauersteinen (2), mit einem Vorratsbehälter (3) und mit einer Mörtelauftragseinrichtung (4), die eine Ausgabeöffnung (5) aufweist und die so ausgebildet ist, dass der Mörtel über die Ausgabeöffnung (5) in unterschiedlichen Breiten auf die Mauersteine (2) auftragbar ist.

2. Vorrichtung nach Anspruch 1,
**dadurch gekennzeichnet, dass** die Mörtelauftragseinrichtung (4) eine im Bereich der Ausgabeöffnung (5) angeordnete Auftragswalze (6) zum Auftragen des Mörtels auf die Mauersteine (2) und eine oberhalb der Auftragswalze (6) angeordnete Mischwelle (7) aufweist, wobei die Auftragswalze (6) austauschbar in der Mörtelauftragseinrichtung (4) angeordnet ist, und wobei zur Einstellung auf unterschiedliche Breiten von Mauersteinen (2) Auftragswalzen (6) mit unterschiedlicher Länge in die Mörtelauftragseinrichtung (4) einsetzbar sind.

3. Vorrichtung nach Anspruch 2,
**dadurch gekennzeichnet, dass** die Auftragswalze (6) über eine Schwenk- oder Kippeinrichtung in der Mörtelauftragseinrichtung (4) gelagert ist.

4. Vorrichtung nach Anspruch 2 oder 3,
**dadurch gekennzeichnet, dass** die Auftragswalze (6) und/oder die Mischwelle (7) mittels wenigstens eines Antriebsmotors (9) antreibbar ist.

5. Vorrichtung nach einem der Ansprüche 2 bis 4,
**dadurch gekennzeichnet, dass** in einem Bereich neben der Auftragswalze (6) eine Abdeckung (14) zum Abdecken der Ausgabeöffnung (5) angeordnet ist.

6. Vorrichtung nach einem der Ansprüche 2 bis 5,
**dadurch gekennzeichnet, dass** zum Austauschen der Auftragswalze (6) ein Einschiebelement (15) zum Abdecken der Ausgabeöffnung (5) in die Mörtelauftragseinrichtung (4) einschiebbar ist.

7. Vorrichtung nach Anspruch 1,
**dadurch gekennzeichnet, dass** die Mörtelauftragseinrichtung (4) mit einem Einstellglied zum Einstellen der aufgetragenen Breite des Mörtels versehen ist.

8. Vorrichtung nach einem der Ansprüche 1 bis 7,
**dadurch gekennzeichnet, dass** die Mörtelauftragseinrichtung (4) eine Einstelleinrichtung zum Einstellen der auf die Mauersteine (2) aufgetragenen Mörtelmenge aufweist.

9. Vorrichtung nach einem der Ansprüche 1 bis 8,
**gekennzeichnet durch** eine Wiegeeinrichtung (19) zur Ermittlung der Masse des Vorratsbehälters (3).

10. Vorrichtung nach einem der Ansprüche 1 bis 9,
**dadurch gekennzeichnet, dass** an dem Vorratsbehälter (3) wenigstens eine Wassersprühdüse (17) angeordnet ist.
